# EUROPÄISCHE PATENTSCHRIFT

(11) **EP 1 720 378 B1**
(45) Veröffentlichungstag und Bekanntmachung des Hinweises auf die Patenterteilung: **02.01.2008**
(21) Anmeldenummer: 06113300.5
(22) Anmeldetag: 28.04.2006
(51) Int. Cl.: H04R 25/00

(54) **Hörgerätefernbedienung als Netzwerkkomponente und entsprechende Verwendung**
Hearing aid remote control as a network component and corresponding use
Télécommande d'une prothèse auditif formant part d'un réseau et utilisation du meme

(30) Priorität: 02.05.2005 DE 102005020315
(43) Veröffentlichungstag der Anmeldung: 08.11.2006
(73) Patentinhaber: Siemens Audiologische Technik GmbH, 91058 Erlangen (DE)
(72) Erfinder: Arz, Winfried, 90427 Nürnberg (DE); Fischer, Thomas, 91052 Erlangen (DE); Lotter, Thomas, 90409 Nürnberg (DE); Rückerl, Gottfried, 90461 Nürnberg (DE)
(74) Vertreter: Berg, Peter

(56) Entgegenhaltungen:
- EP-A- 0 772 375
- EP-A- 1 460 769
- WO-A-20/04049631
- WO-A-20/04110099
- DE-B3- 10 345 173
- US-A1- 2005 071 879
- NGO, C.: "A service-oriented wireless home network" CONSUMER COMMUNICATIONS AND NETWORKING CONFERENCE, 2004, IEEE, 5. Januar 2004 (2004-01-05), XP010696967

## Beschreibung

Die vorliegende Erfindung betrifft ein Hörgerätesystem mit einem Hörgerät und einer Hörgerätefernbedienung oder Relaisstation, die eine Datenschnittstelle zur Übertragung von Daten von/zu einem Datennetzwerk aufweist. Darüber hinaus betrifft die vorliegende Erfindung eine entsprechende Verwendung einer Hörgerätefernbedienung.

Bislang bekannte, technische Realisierungen von Hausnetzwerken bzw. Alarmsystemen für Schwerhörige können keine direkte Kommunikation mit üblichen Hörgerätesystemen herstellen. Bestehende Systeme nutzen entweder ein zusätzliches Gerät mit optischem Lichtsignal oder Vibrationssignal, um den Schwerhörigen über einen Vorgang im Heim- bzw. Hausnetzwerk (Türklingel, Telefon, Wecker, Babyphon und dergleichen) zu informieren. Alternative Systeme bieten auch die Möglichkeit, über ein Aufsteckmodul (MLX) oder eine Induktionsschleife die akustische Verbindung zu einem Hörgerät herzustellen. MLX-Systeme sind jedoch als zusätzliches Modul für eine breitbandige Audioübertragung ausgelegt und somit für die vorliegende Signalisierungsanwendung insbesondere hinsichtlich Stromverbrauch und Größe deutlich überdimensioniert.

Aus der Patentschrift DE 103 45 173 B3 ist eine modulare Fernbedienung für Hörhilfegeräte bekannt. Diese Fernbedienung kann Mittel zur Datenübertragung zwischen der Fernbedienung und einem weiteren, von dem Hörhilfegerät verschiedenen Gerät aufweisen. Beispielsweise kann so durch die Fernbedienung eine Verbindung zwischen dem Hörhilfegerät und einem Datennetz, z. B. Bluetooth oder Wireless LAN, geschaffen werden.

Die Druckschrift WO 2004/049631 A1 zeigt ein Kommunikationssystem und insbesondere ein Kommunikationssystem nach dem ZigBee-Standard für kurze Reichweiten. Mit einzelnen Komponenten, die mit ZigBee-Funkmodulen ausgestattet sind, wird ein drahtloses Netzwerk aufgebaut. Bei einem Heimnetzwerk können die Netzwerkkomponenten Lampenschalter, Lampen, Thermostate, DVD-Player, Fernbedienungen und Fernsehgeräte sein.

Auch in der Druckschrift US 2005/0071879 A1 ist ein allgemeines mobiles Kommunikationsgerät beschrieben. Das mobile Kommunikationsgerät, beispielsweise ein mobiles Telefon, besitzt eine Anzeige, die Information bezüglich der fernzusteuernden Geräte wiedergibt. Beispielsweise werden Statusinformationen der Geräte und verfügbare Optionen auf der Anzeige dargestellt.

Des Weiteren ist aus der Druckschrift EP 0 772 375 A2 ein Hörgerät mit Zusatzgerät zur besseren Wahrnehmung leiser Geräusche und Töne bekannt. Es wird eine Pilotsignalerkennungseinrichtung vorgeschlagen, die für bestimmte Signalquellen charakteristische Pilotsignale in akustisch wahrnehmbare I-dentifikationssignale umwandelt. Beispielsweise kann eine Hausklingelanlage mit einer kleinen Zusatzeinrichtung in Form eines Pilotsignalsenders versehen werden, der bei Betätigung der Türklingel ein bestimmtes Pilotsignal aussendet. In dem Zusatzgerät wird das Pilotsignal analysiert und identifiziert und schließlich in einen bestimmten Piepton umgewandelt, der vom Nutzer wahrgenommen werden kann. Die Pilotsignalerkennungseinrichtung kann auch als zusätzliches Bauteil in das Hörgerät integriert werden.

Die Aufgabe der vorliegenden Erfindung besteht somit darin, die Übermittlung von Informationen zwischen Komponenten eines Netzwerks und einem Hörgerät zu unterstützen.

Erfindungsgemäß wird diese Aufgabe gemäß Patentanspruch 1 gelöst durch ein Hörgerätesystem mit einem Hörgerät und einer Hörgerätefernbedienung oder eine Relaisstation, die induktiv insbesondere mit dem Hörgerät koppelbar ist und die eine Datenschnittstelle zur Übertragung von Daten von/zu einem Datennetz aufweist, wobei das Datennetz ein ZigBee-Netzwerk insbesondere für Haushaltsgeräte ist. Damit besitzt die Fernbedienung die Funktion eines Mittlers zwischen dem Netzwerk und den jeweiligen Hörgeräten, so dass die vollwertige Teilnahme der Hörgeräte an dem Netzwerk ermöglicht wird. Bei dem Netzwerk kann es sich um ein Haus- bzw. Heimnetzwerk, aber auch um ein beliebiges anderes lokales oder mobiles Funknetz handeln. Ein derartiges Netzwerk kann für ein Kfz, öffentliche Anlagen und Gebäude, Flughäfen, Bahnwaggons, Bahnhöfe etc. eingesetzt werden.

Die Datenschnittstelle der erfindungsgemäßen Hörgerätefernbedienung oder Relaisstation entspricht dem ZigBee-Standard. Hierdurch ist nicht nur das Übertragungsformat, sondern auch die Datenübertragungsrate festgelegt. Im Übrigen ist der in diesem Dokument verwendete Begriff "niederratig" so zu verstehen, dass die Datenübertragungsrate im Wesentlichen nach dem ZigBee-Standard festgelegt wird.

Bei dem Hörgerät ist aufgrund eines Empfangs vorgegebener Daten in der Hörgerätefernbedienung ein akustisches Signal auslösbar sein. Damit lässt sich das Hörgerät komfortabel zur Signalisierung von Zuständen im Heimnetzwerk verwenden.

Entsprechend der vorliegenden Erfindung wird auch gemäß Patentanspruch 7 eine Verwendung einer Hörgerätefernbedienung zur Steuerung eines oder mehrerer Haushaltsgeräte eines niederratigen Heimnetzwerks und/oder zum Empfangen von Daten von dem oder den Haushaltsgeräten über das niederratige Heimnetzwerk vorgeschlagen.

Im Gegensatz zu bestehenden Lösungen sind für die erfindungsgemäße Lösung keine aufwendigen Zusatzmodule für die Hörgeräte notwendig. Die Baugruppen zur Ankopplung an das Heimnetzwerk werden in der Fernbedienung oder Relaisstation untergebracht und können damit aus einer Batterie oder einem Akku betrieben werden, die deutlich leistungsfähiger ist als übliche Hörgerätebatterien. Die zusätzlichen Funktionalitäten hinsichtlich der Heimnetzwerkankopplung können daher sehr platz- und stromsparend mit bestehenden fernsteuerbaren Hörgerätesystemen realisiert werden.

Ein weiterer Vorteil des erfindungsgemäßen Hörgerätesystems bzw. der erfindungsgemäßen Verwendung einer Hörgerätefernbedienung besteht darin, dass der Nutzer z. B. im Funktionsbereich des Heimnetzwerks (Smart Home Systems) frei beweglich ist und lediglich die Fernbedienung mit sich führen muss. Außerdem können die zu meldenden Ereignisse im Heimnetzwerk durch den Benutzer flexibel vorgegeben werden.

Vorzugsweise gewährleistet die Datenschnittstelle eine bidirektionale Verbindung zu dem niederratigen Netzwerk bzw. Heimnetzwerk. Dadurch ist nicht nur eine Abfragemöglichkeit, sondern auch eine Steuermöglichkeit durch die Fernbedienung gegeben.

Entsprechend einer weiteren Ausführungsform besitzt die Hörhilfefernbedienung eine Anzeigeeinrichtung zur optischen Kontrolle eines Status des oder der Haushaltsgeräte. Insbesondere kann durch ein Display eine Vielzahl an Statusinformationen wiedergegeben werden.

Des Weiteren kann die Hörgerätefernbedienung über spezielle Bedienelemente zur Steuerung des oder der Haushaltsgeräte verfügen. Damit können Standardanwendungen zur Steuerung von Haushaltsgeräten für den Hörgeräteträger komfortabler gestaltet werden.

Die Hörgerätefernbedienung kann ferner eine Datenverarbeitungseinrichtung aufweisen, mit der beim Verlassen eines Hauses eine vorgebbare Anzahl an Zuständen der Haushaltsgeräte in dem Heimnetzwerk überprüfbar ist. Damit braucht der Hörgeräteträger kein zusätzliches Gerät für die Überprüfung der Haushaltsgeräte zu verwenden.

Günstigerweise lässt sich die Art und/oder der Klang des akustischen Signals in Abhängigkeit der Quelle der empfangenen Daten variieren. Somit können beispielsweise Signalisierungen des Heimnetzwerks betreffend eine Waschmaschine oder offene Fenster ohne Weiteres akustisch unterschieden werden.

Die vorliegende Erfindung wird nun anhand der beigefügten Zeichnung näher erläutert, die eine Prinzipskizze einer in ein Heimnetzwerk eingebundenen Hörgerätefernbedienung darstellt.

Die nachfolgend näher geschilderten Ausführungsbeispiele stellen bevorzugte Ausführungsformen der vorliegenden Erfindung dar.

Ein Heimnetzwerk HN ist in der Figur durch eine Waschmaschine W, eine Lampe L und einen Heizkörper H mit Thermostat symbolisiert. Diese Geräte können über das Heimnetzwerk HN beliebig untereinander kommunizieren. Bei dem Heimnetzwerk handelt es sich beispielsweise um ein Netzwerk nach dem ZigBee-Standard, um ein proprietäres Hausnetzwerk oder um eine Hörgeschädigtenspeziallösung, wobei stets eine niederratige Datenübertragung in der Größenordnung des ZigBee-Standards oder darunter verwendet wird.

In das Heimnetzwerk HN ist nun erfindungsgemäß auch eine Hörgerätefernbedienung FB mit mono- oder bidirektionaler Datenverbindung zu Hörgeräten HG1 und HG2 integriert. Die Hörgeräte HG1 und HG2 sind nicht selbst Komponenten des Heimnetzwerks und kommunizieren untereinander bzw. mit der Fernbedienung FB mittels üblicher Übertragungstechnik. Da die Fernbedienung FB vollwertiger Teilnehmer des Hausnetzwerks mit Sende- und Empfangsfunktionalität ist, sind in sie entsprechende Standardkomponenten des jeweiligen Hausnetzwerk-Systems integriert.

Die Fernbedienung FB kann als Teil des Hausnetzwerks HN auf entsprechende Vorgänge reagieren und beispielsweise über eine drahtlose, digitale Verbindung zum Hörgerät HG1, HG2 ein entsprechendes akustisches Signal zur Benutzeralarmierung auslösen. Art und Klang dieses Signals können dem Charakter der jeweiligen Quelle L, W, H angepasst werden. So können beispielsweise eine Türklingel oder ein Telefon, die Teil eines Heimnetzwerks sind, mit der Hörgerätefernbedienung FB kommunizieren. Ein ankommendes Telefongespräch oder die Betätigung der Türklingel kann somit von der Fernbedienung FB detektiert werden und löst ein Kommando im Hörgerät aus, welches durch einen jeweils spezifischen Signalton im Hörgerät akustisch gemeldet wird.

Bei einer weiteren Ausführungsform des erfindungsgemäßen Hörgerätesystems wird bei Verlassen des Hauses mit bestehendem Heimnetzwerk HN eine vom Benutzer vorgebbare Menge von Zuständen überprüft. So wird beispielsweise überprüft, ob die Heizung, die Wasserhähne, die Herdplatte und das Licht ausgeschaltet sind. Im Falle eines ungewünschten Zustands kann dieser auf der Fernbedienung FB angezeigt werden, sofern sie über ein entsprechendes Anzeigeelement verfügt. Zusätzlich können der oder die Zustände auch automatisch über einen Signalton dem Hörgeräteträger akustisch mitgeteilt werden. Verfügt dann die Fernbedienung FB zusätzlich über Bedienelemente, so können die einzelnen Geräte des Hausnetzwerks HN entsprechend gesteuert und kontrolliert werden. Dabei ist es auch möglich, anstelle von Bedienelementen zur Tastensteuerung eine Sprachsteuerung vorzusehen. Hierzu wird die Mikrofon- und Übertragungstechnik des Hörsystems als Bedienerschnittstelle verwendet. Unabhängig von dem Steuerungstyp erhält die Fernbedienung somit eine zusätzliche Funktionalität, nämlich neben der Steuerung des Hörsystems auch die Steuerung der Haustechnik.

Anstelle der Fernbedienung kann auch eine Relaisstation mit den Hörgeräten einerseits und mit der Haustechnik andererseits verbunden sein. So lässt sich die Relaisstation beispielsweise zur induktiven Übertragung von Audiosignalen in das Hörgerät aber auch zur Auslösung spezifischer Signaltöne im Hörgerät ausgelöst durch das Heimnetzwerk ausnutzen. Darüber hinaus können an dieser Relaisstation auch Statusinformationen über das Heimnetzwerk angezeigt werden.

Mit der Fernbedienung als Mittler zwischen dem Netzwerk und dem Hörgerät ist es somit möglich für Hörgeräteträger die Bedienung und Überwachung von Haushaltsgeräten und Anlagen komfortabler zu gestalten und die Übermittlung von Informationen von Komponenten des Funknetzwerks an die Hörgeräte zu unterstützen.

## Patentansprüche

1. Hörgerätesystem mit
- einem Hörgerät und
- einer Hörgerätefernbedienung (FB) oder Relaisstation, die insbesondere induktiv mit dem Hörgerät koppelbar ist und die eine Datenschnittstelle zur Übertragung von Daten von/zu einem Datennetz aufweist,
**dadurch gekennzeichnet, dass**
- das Datennetz ein ZigBee-Netzwerk (HN) ist,
- die Datenschnittstelle dem ZigBee-Standard entspricht und
- aufgrund eines Empfangs vorgegebener Daten in der Hörgerätefernbedienung (FB) oder der Relaisstation in dem Hörgerät (HG1, HG2) ein akustisches Signal auslösbar ist.

2. Hörgerätesystem nach Anspruch 1, wobei die Datenschnittstelle eine bidirektionale Verbindung zu dem ZigBee-Heimnetzwerk (HN) gewährleistet.

3. Hörgerätesystem nach einem der vorhergehenden Ansprüche, die über eine Anzeigeeinrichtung zur optischen Kontrolle eines Status des oder der Komponenten des Netzwerks verfügt.

4. Hörgerätesystem nach einem der Ansprüche 2 und 3, die über spezielle Bedienelemente zur Steuerung des oder der Komponenten des Netzwerks verfügt.

5. Hörgerätesystem nach einem der Ansprüche 2 bis 4, die eine Datenverarbeitungseinrichtung aufweist, mit der beim Verlassen eines Hauses eine vorgebbare Anzahl an Zuständen von Haushaltsgeräten in dem Heimnetzwerk (HN) überprüfbar ist.

6. Hörgerätesystem nach einem der vorhergehenden Ansprüche, wobei die Art und/oder der Klang des akustischen Signals in Abhängigkeit von der Quelle der empfangenen Daten variierbar ist.

7. Verwendung einer Hörgerätefernbedienung (FB) oder einer Relaisstation, die induktiv mit einem Hörgerät (HG1, HG2) koppelbar ist,
- zur Steuerung einer oder mehrerer Komponenten eines ZigBee-Netzwerks (HN) und/oder
- zum Empfangen von Daten von der oder den Komponenten über das ZigBee-Netzwerk (HN), wobei
- Daten und/oder Kommandos über die Relaisstation oder die Fernbedienung als Mittler zwischen dem Hörgerät (HG1, HG2) und dem Netzwerk (HN) übertragen werden und
- in dem zugeordneten Hörgerät (HG1, HG2) aufgrund eines Empfangs vorgegebener Daten in der Hörgerätefernbedienung (FB) oder der Relaisstation ein akustisches Signal ausgelöst wird.

8. Verwendung nach Anspruch 7, wobei mit der Hörgerätefernbedienung (FB) beim Verlassen eines Hauses eine vorgebbare Anzahl an Zuständen der Haushaltsgeräte in einem Heimnetzwerkwerk (HN) überprüft werden.

## Claims

1. Hearing device system having
- a hearing device and
- a hearing device remote control unit (FB) or relay station, which - in particular - may be linked inductively to the hearing device and which comprises a data interface for the transmission of data from/to a data network,
**characterised in that**
- the data network is a Zigbee network (HN),
- the data interface corresponds to the Zigbee standard and
- an acoustic signal can be triggered as a result of the receipt of predetermined data in the hearing device remote control unit (FB) or the relay station in the hearing device (HG1, HG2).

2. Hearing device system according to claim 1, in which the data interface guarantees a bidirectional connection to the Zigbee home network (HN).

3. Hearing device system according to one of the preceding claims, which has a display device for visually controlling a status of the component or components in the network.

4. Hearing device system according to one of claims 2 and 3, which has special operating elements for controlling one or more components in the network.

5. Hearing device system according to one of claims 2 to 4, which has a data processing device, with which a predefinable number of domestic appliance statuses in the home network (HN) may be checked when the user leaves the house.

6. Hearing device system according to one of the preceding claims,
with the type and/or sound of the acoustic signal being variable depending on the source of the incoming data.

7. Use of a hearing device remote control unit (FB) or of a relay station, which may be linked inductively to a hearing device (HG1, HG2),
- in order to control one or more components of a Zigbee network (HN) and/or
- in order to receive data from one or more components via the Zigbee network (HN), whereby
- data and/or commands are transferred via the relay station or remote control unit, which functions as the intermediary between the hearing device (HG1, HG2) and the network (HN)
- an acoustic signal is triggered in the assigned hearing device (HG1, HG2) as a result of a receipt of predetermined data in the hearing device remote control unit (FB) or the relay station.

8. Use according to claim 7, whereby a predefinable number of domestic appliance statuses in a home network (HN) may be checked when the user leaves the house, using the hearing device remote control unit (FB).

## Revendications

1. Système à prothèse auditive comportant
- une prothèse auditive et
- une télécommande de prothèse auditive (FB) ou une station relais, qui peut être couplée à la prothèse auditive notamment par induction et qui comporte une interface de données pour la transmission de données depuis/vers un réseau de données,
**caractérisé en ce que**
- le réseau de données est un réseau ZigBee (HN),
- l'interface de données correspond à la norme ZigBee et
- un signal acoustique peut être déclenché dans la prothèse auditive (HG1, HG2) lorsque la télécommande de prothèse auditive (FB) ou la station relais reçoit des données prescrites.

2. Système de prothèse auditive selon la revendication 1, dans lequel l'interface de données garantit une liaison, bidirectionnelle avec le réseau national ZigBee (HN).

3. Système de prothèse auditive selon l'une des revendications précédentes, lequel système dispose d'un dispositif d'affichage permettant d'effectuer un contrôle optique d'un état du réseau ou des composants du réseau.

4. Système de prothèse auditive selon l'une des revendications 2 et 3, lequel système dispose d'éléments de commande spéciaux permettant de commander le réseau ou les composants du réseau.

5. Système de prothèse auditive selon l'une des revendications 2 à 4, lequel système comporte un dispositif de traitement de données qui permet, lorsque l'on quitte une maison, de contrôler dans le réseau national (HN) un nombre prescrit d'états d'appareils domestiques.

6. Système de prothèse auditive selon l'une des revendications précédentes, dans lequel le type et/ou le son du signal acoustique peut varier en fonction de la source des données reçues.

7. Utilisation d'une télécommande de prothèse auditive (FB) ou d'une station relais, qui peut être couplée par induction à une prothèse auditive (HG1, HG2), dans le but
- de commander un ou plusieurs composants d'un réseau ZigBee (HN) et/ou
- de recevoir des données du composant ou des composants par le biais du réseau ZigBee (HN),
- des données et/ou commandes étant transmises par la station relais ou la télécommande utilisée comme intermédiaire entre la prothèse auditive (HG1, HG2) et le réseau (HN) et
- un signal acoustique étant déclenché dans la prothèse auditive associée (HG1, HG2) lorsque la télécommande de prothèse auditive (FB) ou la station relais reçoit des données prescrites.

8. Utilisation selon la revendication 7, dans lequel, lorsque l'on quitte une maison, on contrôle dans le réseau national (HN) un nombre prescrit d'états d'appareils domestiques au moyen de la télécommande de prothèse auditive.
